# FASCICULE DE BREVET EUROPEEN

(11) **EP 1 185 833 B1**
(45) Date de publication et mention de la délivrance du brevet: **20.07.2005**
(21) Numéro de dépôt: 01919602.1
(22) Date de dépôt: 30.03.2001
(51) Int. Cl.: F41B 6/00, H05H 1/24, C06B 21/00

(54) **TORCHE A PLASMA INCORPORANT UN FUSIBLE D'AMORCAGE REACTIF ET TUBE ALLUMEUR INTEGRANT UNE TELLE TORCHE**
PLASMABRENNER, ENTHALTEND EINE REAKTIVE ZÜNDERSICHERUNG UND EINEN SOLCHEN BRENNER ENTHALTENDES ZÜNDROHR
PLASMA TORCH INCORPORATING A REACTIVE PRIMING FUSE AND IGNITER TUBE INTEGRATING SUCH A TORCH

(30) Priorité: 11.04.2000 FR 0004734
(43) Date de publication de la demande: 13.03.2002
(73) Titulaire: GIAT INDUSTRIES, 78000 Versailles (FR)
(72) Inventeur: BRUNET, Luc, F-18000 Bourges (FR); LOMBARD, Jean Mary, F-18000 Bourges (FR); PIERROT, Jean François, F-18230 Saint Doulchard (FR); TAILLANDIER, Jean Luc, F-18110 Fussy (FR)
(74) Mandataire: Célanie, Christian
(86) Numéro de dépôt international: PCT/FR2001/000961
(87) Numéro de publication internationale: WO 2001/077604

(56) Documents cités:
- EP-A- 0 905 470
- EP-A- 0 949 224
- GB-A- 1 231 181
- US-A- 5 355 764
- US-A- 5 503 081
- DATABASE WPI Section Ch, Week 199246 Derwent Publications Ltd., London, GB; Class K04, AN 1992-373666 XP002154596 & CN 1 059 897 A (MINERAL IND CO), 1 avril 1992 (1992-04-01)
- PATENT ABSTRACTS OF JAPAN vol. 008, no. 148 (M-308), 11 juillet 1984 (1984-07-11) & JP 59 046419 A (PEGASASUKIYANDORU KK), 15 mars 1984 (1984-03-15)
- DATABASE WPI Section Ch, Week 197547 Derwent Publications Ltd., London, GB; Class A17, AN 1975-77729W XP002171163 & JP 50 054631 A (ASAHI GLASS CO LTD), 14 mai 1975 (1975-05-14)

## Description

Le domaine tecnnique de l'invention est celui des torches à plasma et plus particulièrement des torches utilisées pour assurer l'allumage d'un chargement propulsif d'une munition.

Une torche à plasma est un système qui permet d'engendrer des gaz à haute pression (de l'ordre de 500 MPa) et à haute température (supérieure à 10000 K) à partir d'une décharge électrique de haute tension (de l'ordre de 20 kV) provoquée entre deux électrodes.

Les torches à plasma sont utilisées dans l'industrie pour réaliser par exemple la découpe de matériaux conducteurs, ou encore pour détruire certains produits ou matériels, ou pour effectuer des dépôts métalliques. Elles sont également utilisées dans le domaine de l'armement pour engendrer une pression permettant le tir d'un projectile.

Les torches à plasma connues comprennent une anode et une cathode séparées par un tube capillaire réalisé en un matériau qui est à la fois isolant électrique et susceptible de se décomposer pour engendrer un plasma (par exemple une matière plastique). La décharge électrique entre anode et cathode est amorcée au moyen d'un fusible en cuivre ou autre matériau conducteur. L'arc électrique ainsi créé provoque un plasma qui réalise l'ablation de la paroi du tube capillaire, ce qui entraîne la génération de gaz légers à haute pression et haute température.

Ces gaz sont utilisés, soit pour accélérer directement un projectile, soit pour vaporiser un fluide de travail (par exemple de l'eau) qui permet d'accroître le volume de gaz.

On pourra par exemple considérer les brevets FR2754969 et FR2768810 qui décrivent des torches à plasma utilisées pour initier un chargement propulsif de munition, suivant le préambule de la revendication 1.

Un inconvénient des torches à plasma connues est la fragilité du fil fusible permettant d'amorcer le plasma. Un tel fil fusible a un diamètre de 0,1 à 0,5mm. Il est susceptible de se rompre comme suite aux contraintes thermiques et mécaniques (vibration, chocs) qui se produisent lors des phases de stockage ou de mise en oeuvre des éléments de munition.

De plus la fabrication des torches connues est rendue délicate et coûteuse par l'opération de montage d'un tel fil fusible.

On connaît par le brevet EP 949 224 un procédé de fabrication d'un objet à partir d'un matériau granulaire et notamment un tube allumeur pour munition d'artillerie ou bien une charge propulsive réalisée à partir de ce procédé. Le tube allumeur comprend ainsi un matériau énergétique (poudre noire, explosif ou composition pyrotechnique oxydoréductrice) qui est enrobé d'un liant. Un tel tube n'est en aucun cas susceptible d'être utilisé en tant que torche à plasma du fait qu'il est dépourvu d'électrodes et prévoit l'initiation au moyen d'un fil comportant un mélange pyrotechnique.

On connaît également par le brevet US5503081 une torche à plasma comportant un fusible réalisé sous la forme d'un tube d'aluminium poreux. Il peut éventuellement renfermer un fluide énergétique qui se trouve alors dispersé avec le plasma au travers du chargement propulsif.

Ce fusible occupe un volume important et nécessite un certain niveau d'énergie pour se vaporiser et amorcer un arc de plasma. Il en résulte des difficultés pour intégrer une telle torche dans un véhicule de combat où les ressources en énergie électrique sont forcément réduites. C'est le but de l'invention de pallier de tels inconvénients.

Ainsi la torche selon l'invention a une résistance aux contraintes mécaniques améliorée ce qui augmente sa fiabilité. De plus elle est de structure simple et peut être fabriquée à moindre coûts.

Par ailleurs la torche selon l'invention incorpore un fusible de masse réduite et nécessitant un niveau d'énergie réduit pour être vaporisé. Selon l'invention ce fusible associe au moins un matériau conducteur et au moins un matériau énergétique ou réactif c'est à dire susceptible de réagir avec le matériau conducteur.

Ces matériaux sont associés :
- soit sous la forme d'un mélange homogène des matériaux pulvérulents, agglomérés avec éventuellement un liant,
- soit sous la forme du contact intime d'au moins une couche d'un matériau conducteur avec au moins une couche d'un matériau énergétique ou réactif.

Ces deux modes de réalisation de l'invention ont pour caractéristique commune d'associer intimement une masse relativement réduite de matériau conducteur qui se vaporise dès l'application de la tension d'alimentation et provoque alors, soit l'initiation d'un matériau énergétique, soit la réaction chimique d'un matériau réactif avec le matériau conducteur.

Dans tous les cas l'énergie chimique qui se trouve libérée par la réaction ainsi déclenchée se manifeste sous la forme d'une flamme de combustion qui va servir de milieu conducteur assurant le passage de l'arc électrique du plasma.

Dans la torche connue par US5503081 un fusible métallique poreux se vaporise tout d'abord pour assurer l'amorçage de l'arc électrique puis libère un matériau combustible ou énergétique qui va être répandu par le plasma. La vaporisation de ce fusible métallique poreux ainsi que la dispersion du matériau qu'il renferme va consommer de l'énergie et diminuer la température du plasma engendré, donc l'efficacité de l'allumage.

Au contraire dans la torche selon l'invention la masse totale du fusible mis en oeuvre est très réduite (de l'ordre de quelques centaines de milligrammes). Elle consomme donc peu d'énergie mais suffit à initier le matériau énergétique ou à amorcer la réaction d'un matériau réactif approprié avec le matériau conducteur.

La flamme ainsi produite est un milieu conducteur qui permet le maintien de l'arc entre les électrodes de la torche avec une tension d'alimentation minimale (de l'ordre de 1000 volts pour 10 cm d'entrefer, alors que les torches connues fonctionnent entre 10 KV et 30 KV pour 10 cm d'entrefer).

On notera que la structure du fusible poreux décrit par US5503081 ne permet pas d'obtenir un tel fonctionnement. En effet, la porosité du tube est difficile à maîtriser. Il en découle que les proportions relatives entre matériau conducteur et matériau réactif sont figées par la porosité et ne peuvent donc être ajustées de façon à assurer une réaction chimique entre ces deux matériaux. Par ailleurs un tube métallique poreux tel que décrit par US5503081 ne peut recevoir dans ses pores un matériau réactif ou énergétique solide tel qu'une composition pyrotechnique.

La torche selon l'invention peut être réalisée sans difficulté avec des longueurs très différentes.

La torche selon l'invention peut être réalisée sans difficulté avec des longueurs très différentes.

L'invention a également pour objet un tube allumeur pour munition incorporant une telle torche à plasma.

Ainsi l'invention a pour objet une torche à plasma comprenant au moins deux électrodes séparées par un étui cylindrique isolant délimitant un volume interne, électrodes reliées par un fusible d'amorçage conducteur disposé dans le volume interne, torche caractérisée en ce que le fusible comprend au moins un matériau conducteur associé à au moins un matériau énergétique ou susceptible de réagir avec le matériau conducteur, le matériau conducteur se trouvant sous la forme de poudre ou de particules soit mélangées au matériau énergétique ou bien susceptible de réagir avec le matériau conducteur, soit sous la forme d'une couche déposée sur au moins une partie du matériau énergétique ou bien susceptible de réagir avec le matériau conducteur.

Le matériau conducteur sera constitué par du carbone ou bien un métal.

Le matériau énergétique ou susceptible de réagir avec le matériau conducteur pourra être choisi parmi les composés ou compositions suivantes :
Oxyde de cuivre; polytétrafluororéthylène; copolymère de chlorofluoroéthylène; polytétrafluoroéthylène/copolymère de chlorofluoroéthylène; Magnésium / polytétrafluoroéthylène / copolymère de chlorofluoroéthylène; Bore/Nitrate de potassium; pellicule ou film de nitrocellulose plastifiée; nitrate de polyvinyle; Polyoxyméthylène; Polychlorure de trifluoroéthylène; polychlorure de vinyle; polysulfone; polyfluorure de vinylidène.

Le fusible pourra ainsi être réalisé en un mélange homogène associant 6 à 40% en masse de poudre de matériau conducteur et 60 à 94% en masse d'un matériau énergétique ou bien susceptible de réagir avec le matériau conducteur.

Le fusible pourra ainsi être réalisé en un mélange homogène associant 10 à 40 % en masse de poudre de cuivre et de préférence 20%, 60 à 90% en masse d'une composition associant Magnésium, polytétrafluoréthylène et copolymère de chlorofluoroéthylène, et de préférence 80%.

Le fusible pourra également être réalisé en un mélange homogène associant :
- 10 à 40 % en masse de poudre d'argent et de préférence 10%,
- 60 à 90% en masse d'une composition associant Magnésium, polytétrafluoréthylène et copolymère de chlorofluoro-éthylène, et de préférence 80%.

Le fusible pourra être réalisé en un mélange homogène associant :
- 10 à 40 % en masse de poudre d'argent et de préférence 20%,
- 60 à 90% en masse d'une composition associant Bore et nitrate de potassium, et de préférence 80%.

Suivant un deuxième mode de réalisation, le matériau conducteur pourra former au moins une couche déposée sur au moins une partie du matériau énergétique ou bien susceptible de réagir avec le matériau conducteur.

Le fusible pourra ainsi comprendre au moins une couche conductrice d'aluminium ou de magnésium déposée sur une couche réactive de polytétrafluoréthylène, ou de nitrocellulose ou de nitrate de polyvinyle, ou d'oxyde de cuivre ou de copolymère de chlorofluoroéthylène, ou de polyoxyméthylène, ou de Polychlorure de trifluoroéthylène, ou de polysulfone, ou de polyfluorure de vinylidène.

Les dimensions des différentes couches seront choisies telles qu'on associe de 85 à 95 parties en masse du matériau de la couche conductrice à 5 à 15 parties en masse du ou des matériaux de la ou des couches réactives.

Le fusible pourra comprendre au moins une couche d'aluminium et au moins une couche de copolymère de chlorofluoroéthylène.

Avantageusement le fusible pourra comprendre également au moins une couche d'un matériau renforçateur de flamme.

Le matériau renforçateur de flamme pourra être le polyoxyméthylène ou la nitrocellulose.

La masse du matériau renforçateur de flamme pourra représenter entre 15 et 25 parties en masse ajoutées aux autres matériaux du fusible.

Le fusible pourra être avantageusement sous la forme d'un tube disposé dans le volume interne.

Le tube pourra présenter au moins une fente longitudinale.

L'étui cylindrique isolant pourra être disposé dans un corps tubulaire conducteur relié électriquement à une électrode, le corps tubulaire conducteur étant recouvert sur au moins une partie de sa surface externe par un isolant.

Suivant une variante de réalisation, le corps tubulaire pourra être percé d'au moins deux évents radiaux disposés en regard de trous radiaux réalisés sur l'étui isolant, évents et trous étant obturés par le fusible tubulaire.

Suivant une autre variante de réalisation, l'électrode avant pourra être percée d'un trou axial.

L'invention a également pour objet un tube allumeur pour munition comprenant au moins une telle torche à plasma.

D'autres caractéristiques, détails et avantages de l'invention apparaîtront plus clairement à la lecture du complément de description qui va suivre de différents modes de réalisation, description faite en référence aux dessins annexés et dans lesquels :
- la figure 1 représente en coupe longitudinale un premier mode de réalisation d'une torche selon l'invention,
- la figure 2 montre l'adaptation à une munition de la torche selon l'invention,
- la figure 3 représente en coupe longitudinale un fusible mise en oeuvre dans un deuxième mode de réalisation de l'invention,
- la figure 4 représente une torche suivant un troisième mode de réalisation de l'invention,
- la figure 5 représente partiellement en coupe une variante de réalisation d'un fusible selon l'invention,
- la figure 6 représente partiellement en coupe une autre variante de réalisation d'un fusible selon l'invention,
- la figure 7 montre en coupe transversale une autre variante de réalisation d'un fusible selon l'invention.

En se reportant à la figure 1, une torche à plasma 1 selon un premier mode de réalisation de l'invention comprend un corps tubulaire métallique 2, obturé au niveau d'une partie avant 2a par un opercule 3 réalisé en matière plastique. L'opercule 3 est fixé au corps 2 par exemple par filetage.

La partie arrière 2b du corps 2 présente un diamètre élargi de façon à constituer une collerette butée facilitant la fixation de la torche dans un alésage d'un support (non représenté) par exemple d'un culot de munition. Pour permettre également cette fixation de la torche 1, le corps 2 porte un filetage 4.

Le corps 2 présente un alésage axial 5 à l'intérieur duquel est disposé un étui cylindrique isolant 6 réalisé en une matière plastique susceptible de s'ablater, c'est à dire d'engendrer des gaz légers par l'action d'un plasma. On pourra par exemple réaliser l'étui 6 en polyéthylène, en polyoxyméthylène ou en polytétrafluoréthylène. On pourrait également réaliser l'étui 6 en un matériau énergétique par exemple en nitrocellulose.

Un tel étui est généralement appelé capillaire dans les torches à plasma connues.

Deux électrodes métalliques 7 et 8 sont séparées par l'étui isolant 6. Les électrodes sont réalisées par exemple en un alliage cuivreux.

Une électrode arrière 7 globalement cylindrique et de même axe que le corps 2 s'étend à l'intérieur de l'étui 6. Elle présente une extrémité arrière 7a qui est affleurante au niveau d'une face arrière 1a de la torche. Son extrémité avant 7b est pointue de façon à obtenir un effet de champ et permettre ainsi l'accrochage du pied de l'arc électrique qui engendrera le plasma.

Une électrode avant 8 se trouve appliquée contre l'étui 6 par l'opercule 3. Elle présente un épaulement périphérique 8a qui est ajusté de façon serrée avec le corps 2. Elle présente également un téton central 8b pointu favorable à l'accrochage de l'arc et qui s'étend à l'intérieur de l'étui 6.

L'électrode arrière 7 présente également un épaulement 7c qui joue le rôle de butée de positionnement de l'électrode arrière 7 par rapport au corps 2. L'épaulement 7c est en appui contre un lamage 9a d'un support 9 réalisé en un matériau isolant à haute tenue mécanique, par exemple un phénoplaste ou du polyoxyméthylène. Le support 9 comporte une partie arrière 9b évasée qui est fixée au corps 2 par un filetage 10. Le support 9 comporte une partie avant tubulaire 9c qui est ajustée dans l'alésage 5 du corps 2. Cette partie avant comporte des lèvres d'étanchéité annulaires 30 séparées par des gorges annulaires 31. Les lèvres 30 assurent par leur déformation radiale, lors du fonctionnement de la torche, l'étanchéité aux gaz produits par la torche 1. Les gorges 31 forment des chambres de détente améliorant également l'étanchéité.

Conformément à l'invention, un tube 11 est disposé dans le volume interne délimité par l'étui isolant 6.

Ce tube coiffe les extrémités cylindriques 7b et 8b des électrodes 7 et 8. Au niveau de l'électrode arrière 7, le tube 11 est pincé entre la surface cylindrique externe de l'électrode 7 et une extrémité amincie 12 de l'étui isolant 6, elle même en contact avec la partie avant 9c du support 9.

Le tube 11 constitue un fusible d'amorçage pour la torche à plasma 1. A cet effet, le tube 11 comprend au moins un matériau conducteur associé à au moins un matériau énergétique ou susceptible de réagir avec le matériau conducteur.

On entend par matériau énergétique un matériau susceptible de fournir de l'énergie chimique sous la forme d'une flamme lorsqu'il se trouve initié par l'effet Joule engendré par la passage du courant dans le matériau conducteur auquel il est intimement associé.

On entend par matériau réactif ou susceptible de réagir avec le matériau conducteur un matériau, inerte isolément, mais susceptible de réagir chimiquement avec le matériau conducteur lors de l'échauffement de celui ci par effet Joule. De l'énergie chimique se trouve alors fournie par cette réaction sous la forme d'une flamme.

Le matériau conducteur pourra être constitué par du carbone ou bien par un métal tel du cuivre, de l'aluminium, de l'argent ou du magnésium.

Le matériau énergétique ou susceptible de réagir avec le matériau conducteur pourra être choisi parmi les composés ou compositions suivantes :
Oxyde de cuivre; polytétrafluoréthylène; copolymère de chlorofluoroéthylène; polytétrafluoréthyléne/copolymère de chlorofluoroéthylène; Magnésium / polytétrafluoréthylène / copolymère de chlorofluoro-éthylène; Bore/Nitrate de potassium; pellicule ou film de nitrocellulose plastifiée; nitrate de polyvinyle; polyoxyméthylène; Polychlorure de trifluoroéthylène; polychlorure de vinyle; polysulfone; polyfluorure de vinylidène.

Dans cette liste les matériaux énergétiques sont les compositions : Magnésium / polytétrafluoréthylène / copolymère de chlorofluoro-éthylène; Bore/Nitrate de potassium; pellicule ou film de nitrocellulose plastifiée; nitrate de polyvinyle.

Les matériaux réactifs avec un matériau conducteur sont : Oxyde de cuivre; polytétrafluoréthylène; copolymère de chlorofluoroéthylène; polytétrafluoréthylène/copolymère de chlorofluoroéthylène; Polyoxyméthylène; Polychlorure de trifluoroéthylène; Polychlorure de vinyle; Polysulfone; Polyfluorure de vinylidène.

Suivant le mode particulier de réalisation de la figure 1, le tube fusible est formé par un mélange homogène associant 6 à 20 % en masse de poudre ou de particules de matériau conducteur et 80 à 94% en masse d'un matériau énergétique ou bien susceptible de réagir avec le matériau conducteur.

On pourra par exemple réaliser un tube fusible avec les compositions suivantes :

### Exemple 1

10 à 40 % en masse de poudre de cuivre et de préférence 20%,
60 à 90% en masse d'une composition associant Magnésium, polytétrafluoréthylène et copolymère de chlorofluoroéthylène, et de préférence 80%.

### Exemple 2

10 à 40 % en masse de poudre d'argent et de préférence 20%,
60 à 90% en masse d'une composition associant Magnésium, polytétrafluoréthylène et copolymère de chlorofluoroéthylène, et de préférence 80%.

### Exemple 3

- 10 à 40 % en masse de poudre d'argent et de préférence 20%,
- 60 à 90% en masse d'une composition associant Bore et nitrate de potassium, et de préférence 80%.

La composition Bore nitrate de potassium associera 80 % en masse de Bore pour 20 % en masse de nitrate de potassium.

Le tube est réalisé tout d'abord par le mélange des différents matériaux en grains puis compression isostatique dans un moule approprié. On pourra prévoir un liant nitrocellulosique assurant la tenue mécanique du tube.

Le brevet FR2776656 décrit par exemple un procédé de réalisation pouvant être mis en oeuvre pour réaliser un tel tube.

L'épaisseur du tube 11 est de l'ordre de 0,5 mm, sa résistance est de l'ordre de quelques centaines de milliohms.

Suivant le mode de réalisation de la figure 1, le corps métallique 2 présente radialement des évents coniques 13 qui sont évasés vers l'extérieur du corps 2 pour favoriser l'évacuation des gaz.

Ces évents sont régulièrement répartis angulairement et longitudinalement (ici seuls huit évents sont représentés sur un total de seize).

Les évents 13 sont disposés en regard de trous radiaux cylindriques 14 réalisés sur l'étui isolant 6.

Events 13 et trous 14 sont destinés à permettre la diffusion radiale du plasma engendré par la torche 1, par exemple pour assurer l'allumage d'un chargement propulsif de munition (non représenté).

Le diamètre des trous 14 est inférieur au plus petit diamètre des évents 13 cela dans le but de favoriser l'ablation de l'étui capillaire 6.

Les trous 14 et les évents 13 sont obturés par le fusible tubulaire 11.

Pour améliorer l'isolation électrique de la torche, le corps tubulaire conducteur 2 sera recouvert sur sensiblement toute ses surfaces externes et internes par un isolant (non représenté), par exemple par un dépôt sous vide de 30 à 80 micromètres d'une matière plastique telle que du di-para-zylylène. On évitera le dépôt de matière plastique uniquement au niveau de la portée cylindrique assurant le passage du courant du tube 2 à l'électrode 8 et au niveau de la zone de retour de courant vers le générateur 19 (par exemple au niveau de la face arrière 2b).

Le montage de cette torche est réalisé tout simplement par empilement des différents éléments à l'intérieur du corps 2. On pourra par exemple commencer par fixer le support arrière 9 portant l'électrode arrière 7 sur le corps 2. On glisse ensuite par l'avant du corps 2 l'étui 6 à l'intérieur duquel est disposé le tube fusible 11. L'enfoncement de l'étui 6 dans le corps permet d'assurer le pincement du tube 11 autour de l'électrode arrière 7, et par conséquent de réaliser un bon contact électrique à ce niveau.

On orientera l'étui angulairement d'une façon appropriée pour assurer le positionnement des trous 14 en regard des évents 13. Une telle indexation pourra être facilitée en prévoyant sur l'étui 6 une indentation périphérique localisée au voisinage de l'électrode avant 8 et coopérant avec une encoche aménagée dans le corps (détails non représentés).

On enfonce ensuite l'électrode avant 8 qui est ajustée serrée à la fois dans le tube 11 et dans le corps 2 pour la qualité des contacts électriques, puis on ferme la torche par le vissage de l'opercule 3.

On voit qu'un tel montage est extrêmement aisé. Le tube fusible 11 se met en place facilement. Aucune soudure n'est nécessaire, aucune rupture d'un fil fusible n'est à craindre. Les résistances de contact entre les électrodes 7,8 et le tube fusible sont réduites du fait des surfaces de contact importantes. L'ensemble réalisé est robuste. L'étui assure le soutien du tube fusible sur sensiblement toute sa surface cylindrique.

Conformément à la figure 2, une torche 1 selon l'invention est par exemple fixée au niveau d'un culot 15 d'une munition 16 (représentée partiellement). La munition 16 comporte d'une façon classique un chargement propulsif de poudre 17 disposé dans un étui combustible 18. Un projectile (non représenté) est fixé à l'étui combustible 18 au niveau d'une partie avant de ce dernier.

La munition 16 est disposée dans la chambre d'une arme (non représentée). L'arme comporte un générateur électrique 19 qui est relié par des connexions électriques 24 et 25 à la torche 1. Une première connexion 24 est en contact électrique par un moyen approprié (par exemple un toucheau à ressort non représenté) avec l'électrode arrière 7. Une seconde connexion 25 est en contact électrique avec le corps 2 métallique de la torche, par exemple par un toucheau à ressort en appui sur la partie arrière 2b de celui ci ou bien sur le culot métallique 15 lui même.

Le corps 2 est en contact électrique avec l'électrode avant 8 grâce à l'ajustement serré de l'épaulement 8a de l'électrode dans l'alésage 5 du corps 2.

Par ailleurs le tube fusible 11 est en contact électrique avec les deux électrodes 7 et 8 grâce à un ajustement serré par pincement du tube 11 entre l'étui 6 et les parties cylindriques 7b et 8b des électrodes (voir figure 1).

Le fonctionnement de cette torche est le suivant.

Le générateur 19 est conçu pour pouvoir délivrer une énergie de 10 kJ à 1 mégaJoule sous forme d'impulsions de tension de 1000 volts à 20 kilo Volts. Un tel générateur est classique et comprend par exemple des capacités, une inductance, des thyristors et une alimentation stabilisée.

Une faible fraction de l'énergie fournie par le générateur est utilisée pour initier le tube fusible 11 par effet joule. Le matériau énergétique est alors initié ou bien la réaction entre le matériau conducteur et le matériau réactif est initiée. Une flamme de combustion s'établit sur sensiblement toute la longueur du tube 11, dégageant les trous 14 et les évents 13.

Cette flamme est formée naturellement d'atomes et molécules ionisés. Elle assure une conduction électrique de résistance réduite entre les électrodes 7 et 8 qui permet le maintien de l'arc entre les électrodes 7 et 8.

D'une façon classique, le confinement de l'arc électrique dans l'étui 6 à base de matériau ablatable permet la génération d'un plasma qui s'écoule hors du corps au travers des évents 13.

Le plasma assure l'initiation du chargement propulsif 17 de la munition en procurant les avantages habituellement liés à l'allumage par plasma électrique : niveau de pression et température supérieur à celui d'un allumage pyrotechnique classique dû à l'apport d'énergie électrique par le générateur. Il en résulte une vitesse supérieure pour le projectile.

Le fusible énergétique proposé par l'invention présente également pour avantage de fournir lui aussi de l'énergie d'allumage (sous forme chimique). Il permet ainsi d'utiliser un générateur délivrant une tension plus faible que celle des générateurs utilisés dans les torches à plasma classiques. Pratiquement, une tension de 1000 Volts suffit contre 10 à 35 kilovolts pour les torches à plasma connues. On améliore ainsi le rendement de la torche et on facilite son intégration dans un système d'arme.

On notera que, même si une fissure localisée apparaissait sur le tube fusible 11, une telle fissure ne pourrait pas empêcher l'allumage du tube fusible. Les arcs électriques se produiront entre les particules conductrices et suffiront à initier la réaction qui progressera dans tous le tube. Le niveau de fiabilité d'une telle torche est donc bien supérieur à celui de la torche à fil fusible dont le fonctionnement est impossible en cas de rupture du fil.

La figure 3 représente un mode de réalisation préféré pour le tube fusible 11 qui peut être mis en place dans une torche telle que celle représentée à la figure 1.

Ce tube 11 diffère du précédent en ce que le matériau conducteur n'est pas mélangé de façon homogène au matériau énergétique ou susceptible de réagir avec lui.

Le matériau conducteur forme ici une couche 26 déposée sur au moins une partie du matériau énergétique ou bien susceptible de réagir avec le matériau conducteur.

Dans ce mode particulier de réalisation la couche conductrice 26 est cylindrique et déposée à l'intérieur d'un tube 27 de matériau énergétique ou susceptible de réagir avec le matériau conducteur. Une telle disposition permet d'assurer le contact électrique entre les électrodes 7 et 8 et la couche conductrice 26. Le dépôt métallique sera obtenu par exemple par vapo déposition sous vide d'un métal sur le matériau énergétique ou susceptible de réagir. Il pourra aussi être obtenu par projection sur une feuille métallique d'un mélange de colle et du matériau énergétique ou pouvant réagir avec le matériau conducteur.

On pourra avantageusement découper une feuille formée des deux couches et l'enrouler de façon à former le tube fusible 11.

Le tube 11 pourra également comporter deux couches conductrices séparées par la couche énergétique. Une telle disposition favorisera la génération d'arcs de décharge entre les deux couches conductrices.

Concrètement on pourra réaliser un tube fusible comportant au moins une couche d'aluminium ou de magnésium déposée sur une couche de polytétrafluoréthylène ou de chlorure de polyvinyle.

L'épaisseur de la (ou des) couches métalliques sera de l'ordre de 100 micromètres. Celle du matériau énergétique sera de l'ordre de 150 micromètres.

On pourra également associer au moins une couche d'aluminium ou de magnésium avec une couche de nitrocellulose ou de nitrate de polyvinyle.

On pourra réaliser un dépôt d'oxyde de cuivre ou de copolymère de chlorofluoroéthylène sur une feuille d'aluminium ou de magnésium.

On pourra également réaliser un dépôt d'aluminium sur une couche de polyoxyméthylène.

Suivant un mode de réalisation préféré (qui peut se décrire lui aussi en référence à la figure 3) on déposera au moins une couche de copolymère de chlorofluoroéthylène (connu sous la marque déposée Viton) sur une couche d'aluminium.

On pourra éventuellement déposer le copolymère de chlorofluoro-éthylène sur les deux côtés d'une couche conductrice 26 d'aluminium (cette dernière variante est schématisée à la figure 5). Les repères 27a et 27b désignent les deux couches de copolymère de chlorofluoro-éthylène déposées de part et d'autre de la couche d'aluminium 26.

Les épaisseurs et longueurs des différentes feuilles seront déterminées en fonctions des proportions relatives souhaitées pour les composants réagissants entre eux (aluminium et copolymère de chlorofluoroéthylène).

On associera de 85 à 95 parties en masse du matériau de la couche conductrice à 5 à 15 parties en masse du ou des matériaux de la ou des couches réactives. On associera de préférence les proportions stoechiométriques de 90 parties en masse d'aluminium pour 10 parties en masse de copolymère de chlorofluoroéthylène.

Suivant une variante schématisée à la figure 6, on pourra associer en un même fusible une couche de matériau conducteur 26 (par exemple de l'aluminium) à une ou deux couches (27a,27b) de copolymère de chlorofluoroéthylène et à une couche 30 d'un matériau renforçateur de flamme qui pourra être le polyoxyméthylène ou bien la nitrocellulose.

Les dimensions et masses des différentes couches respecteront de préférence la stoechiométrie précédente de 90 parties en masse d'aluminium pour 10 parties en masse de copolymère de chlorofluoroéthylène. La masse de polyoxyméthylène ajoutée représentera entre 15 et 25 parties en masse ajoutées aux autres matériaux du fusible. Elle sera de préférence de 20 parties en masse.

Cette dernière variante permet d'obtenir une température de plasma de 17000 K à 20000 K ce qui est bien supérieur (à énergie électrique égale) à la température obtenue avec les torches mettant en oeuvre le polyéthylène (de l'ordre de 6000 K).

La figure 7 montre en coupe transversale une variante de réalisation d'un fusible sous la forme d'un tube 11 d'un matériau tel que décrit précédemment en référence à la figure 6. Là encore ce fusible associe une couche 26 de matériau conducteur (par exemple de l'aluminium) à une cu deux couches (27a,27b) de copolymère de chlorofluoroéthylène et à une couche 30 d'un matériau renforçateur de flamme qui pourra être le polyoxyméthylène ou bien la nitrocellulose.

Cette variante diffère de la précédente en ce qu'après enroulement du fusible avant sa mise en place dans le corps tubulaire 2 (figure 1), le fusible ne couvre pas un arc de 360°. Il subsiste une fente 31 représentant un arc qui sera inférieur à 180°. Cette variante permet de réduire encore la masse du fusible tout en préservant les proportions relatives des composants conducteurs et énergétiques. Cette diminution de masse permet de réduire la durée de la phase de chauffage par effet Joule du fusible. On diminue ainsi l'énergie consommée sans pour autant diminuer la température du plasma obtenu. L'Homme du Métier ajustera la largeur de la fente qui lui est nécessaire en fonction des caractéristiques souhaitées pour le système d'arme qu'il définit. Le fonctionnement des différents modes de réalisation des figures 3, 5, 6 et 7 est analogue à celui du mode précédemment décrit en référence aux figures 1 et 2.

L'avantage de ces modes de réalisation associant au moins deux couches (un matériau conducteur et un matériau réactif) est qu'ils sont de fabrication simple.

La figure 4 montre une torche suivant un troisième mode de réalisation de l'invention.

Ce mode diffère de celui selon la figure 1 en ce que le corps 2 est dépourvu d'évents radiaux et l'étui isolant 6 est dépourvu de trous radiaux.

L'électrode avant 8 est ici fixée par filetage sur le corps 2. Elle comporte un trou axial 28 qui la traverse et qui est destiné à laisser passer axialement le plasma engendré par la torche. Le tube fusible 11 est comme dans le mode précédent disposé autour des électrodes 7 et 8 et entouré par l'étui ablatable 6.

Le trou 28 sera avantageusement obturé par un disque ou paillet de fermeture 29 réalisé en métal ou en matière plastique et collé sur l'électrode 8. Ce disque est destiné à assurer une étanchéité de stockage. Il est rompu dés l'allumage de la torche.

Ce mode de réalisation permet d'obtenir une torche à plasma compacte (longueur L inférieure ou égale à 40mm) et ayant une direction d'action axiale. Une telle torche pourra être utilisée pour les munitions de calibre réduit (inférieur à 50mm) ou bien pour les applications civiles (découpe de matériaux, ouvertures de sécurité, dépôts de matériaux sous faible épaisseur, fabrication de métaux en poudre nanométrique).

Il est bien entendu possible d'etiliser pour cette torche un tube fusible 11 en matériau homogène comme celui décrit en référence à la figure 1 ou bien un tube fusible multicouche comme celui décrit en référence aux figures 3, 5, 6 et 7.

## Revendications

1. Torche à plasma (1) comprenant au moins deux électrodes (7,8) séparées par un étui cylindrique isolant (6) délimitant un volume interne, électrodes reliées par un fusible d'amorçage conducteur (11) disposé dans le volume interne, torche **caractérisée en ce que** le fusible (11) comprend au moins un matériau conducteur associé à au moins un matériau énergétique ou susceptible de réagir avec le matériau conducteur, le matériau conducteur se trouvant sous la forme de poudre ou de particules soit mélangées au matériau énergétique ou bien susceptible de réagir avec le matériau conducteur, soit sous la forme d'une couche (26) déposée sur au moins une partie (27) du matériau énergétique ou bien susceptible de réagir avec le matériau conducteur.

2. Torche à plasma suivant la revendication 1, **caractérisée en ce que** le matériau conducteur est constitué par du carbone ou bien un métal.

3. Torche à plasma suivant une des revendications 1 ou 2, **caractérisée en ce que** le matériau énergétique ou susceptible de réagir avec le matériau conducteur est choisi parmi les composés ou compositions suivantes :
Oxyde de cuivre; polytétrafluoréthylène; copolymère de chlorofluoroéthylène; polytétrafluoréthylène/copolymère de chlorofluoroéthylène; Magnésium / polytétrafluoréthylène / copolymère de chlorofluoro-éthylène; Bore/Nitrate de potassium; pellicule ou film de nitrocellulose plastifiée; nitrate de polyvinyle; Polyoxyméthylène; polychlorure de vinyle; Polychlorure de trifluoroéthylène; polysulfone; polyfluorure de vinylidène.

4. Torche à plasma suivant une des revendications 1 à 3, **caractérisée en ce que** le fusible (11) est réalisé en un mélange homogène associant 6 à 40% en masse de poudre de matériau conducteur et 60 à 94% en masse d'un matériau énergétique ou bien susceptible de réagir avec le matériau conducteur.

5. Torche à plasma suivant la revendication 4, **caractérisée en ce que** le fusible (11) est réalisé en un mélange homogène associant :
- 10 à 40 % en masse de poudre de cuivre et de préférence 20%,
- 60 à 90% en masse d'une composition associant Magnésium, polytétrafluoréthylène et copolymère de chlorofluoroéthylène, et de préférence 80%.

6. Torche à plasma suivant la revendication 4, **caractérisée en ce que** le fusible (11) est réalisé en un mélange homogène associant :
- 10 à 40 % en masse de poudre d'argent et de préférence 10%,
- 60 à 90% en masse d'une composition associant Magnésium, polytétrafluoréthylène et copolymère de chlorofluoro-éthylène, et de préférence 80%.

7. Torche à plasma suivant la revendication 4, **caractérisée en ce que** le fusible (11) est réalisé en un mélange homogène associant :
- 10 à 40 % en masse de poudre d'argent et de préférence 20%,
- 60 à 90% en masse d'une composition associant Bore et nitrate de potassium, et de préférence 80%.

8. Torche à plasma suivant l'une des revendications 1 à 3, **caractérisée en ce que** le fusible comprend au moins une couche (26) conductrice d'aluminium ou de magnésium déposée sur une couche (27) réactive de polytétrafluoréthylène, ou de nitrocellulose ou de nitrate de polyvinyle, ou d'oxyde de cuivre ou de copolymère de chlorofluoroéthylène, ou de polyoxyméthylène, ou de Polychlorure de trifluoroéthylène, ou de polysulfone, ou de polyfluorure de vinylidène.

9. Torche à plasma suivant la revendication 8, **caractérisée en ce que** les dimensions des différentes couches sont telles qu'on associe de 85 à 95 parties en masse du matériau de la couche conductrice à 5 à 15 parties en masse du ou des matériaux de la ou des couches réactives.

10. Torche à plasma suivant la revendication 9, **caractérisée en ce que** le fusible comprend au moins une couche d'aluminium et au moins une couche de copolymère de chlorofluoroéthylène.

11. Torche à plasma suivant une des revendications 9 ou 10, **caractérisée en ce que** le fusible comprend également au moins une couche d'un matériau renforçateur de flamme.

12. Torche à plasma suivant la revendication 11, **caractérisée en ce que** le matériau renforçateur de flamme est le polyoxyméthylène ou la nitrocellulose.

13. Torche à plasma suivant la revendication 12, **caractérisée en ce que** le matériau renforçateur de flamme représente entre 15 et 25 parties en masse ajoutées aux autres matériaux du fusible.

14. Torche à plasma suivant une des revendications 1 à 13, **caractérisée en ce que** le fusible (11) est sous la forme d'un tube disposé dans le volume interne.

15. Torche à plasma suivant la revendication 14, **caractérisée en ce que** le tube présente au moins une fente longitudinale.

16. Torche à plasma suivant une des revendications 1 à 15, **caractérisée en ce que** l'étui cylindrique isolant (6) est disposé dans un corps tubulaire conducteur (2) relié électriquement à une électrode, le corps tubulaire conducteur étant recouvert sur au moins une partie de sa surface externe par un isolant.

17. Torche à plasma suivant la revendication 16 et une des revendications 14 ou 15, **caractérisée en ce que** le corps tubulaire (2) est percé d'au moins deux évents radiaux (13) disposés en regard de trous radiaux réalisés sur l'étui isolant (6), évents et trous étant obturés par le fusible tubulaire (11).

18. Torche à plasma suivant la revendication 16 et une des revendications 14 ou 15, **caractérisée en ce que** l'électrode avant (8) est percée d'un trou axial (28).

19. Tube allumeur pour munition, **caractérisé en ce qu'**il comprend au moins une torche à plasma suivant une des revendications 1 à 18.

## Patentansprüche

1. Plasmabrenner (1) mit wenigstens zwei Elektroden (7, 8), die durch eine zylindrische, isolierende Hülle (6), welche ein inneres Volumen abgrenzt, getrennt sind, wobei die Elektroden durch eine leitfahige Zund-Schmelzsicherung (11), die in dem inneren Volumen angeordnet ist, verbunden sind, wobei der Brenner **dadurch gekennzeichnet ist, dass** die Schmelzsicherung (11) wenigstens ein leitfahiges Material umfasst, das mit wenigstens einem energetischen Material oder einem mit dem leitfahigen Material zu reagieren geeignetem Material, verknupft ist, wobei das leitfahige Material in Form von Pulver oder Teilchen, die entweder mit dem energetischen oder auch mit dem leitfahigen Material zu reagieren geeignetem Material vermengt sind, oder in Form einer Schicht (26) vorliegt, die an wenigstens einem Teil (27) des energetischen oder auch mit dem leitfahigen Material zu reagieren geeigneten Materials abgelegt ist.

2. Plasmabrenner nach Anspruch 1, **dadurch gekennzeichnet, dass** das leitfahige Material durch Kohlenstoff oder auch ein Metall gebildet wird.

3. Plasmabrenner nach einem der Anspruche 1 oder 2, **dadurch gekennzeichnet, dass** das energetische oder mit dem leitfahigen Material zu reagieren geeignete Material aus den folgenden Verbindungen oder Zusammensetzungen gewahlt wird:
Kupferoxid; Polytetrafluoräthylen; Kopolymer von Chlorfluoräthylen; Polytetrafluorathylen/Kopolymer von Chlorfluorathylen; Magnesium/Polytetrafluoräthylen; Kopolymer von Chlorfluorathylen; Bor/Kaliumnitrat; Film oder Folie aus plastifizierter Nitrozellulose; Polyvinylnitrat; Polyoxymethylen; Polychlorid von Trifluoräthylen; Polyvinylchlorid; Polysulfon; Polyvinylidenfluorid.

4. Plasmabrenner nach einem der Anspruche 1 bis 3, **dadurch gekennzeichnet, dass** die Schmelzsicherung (11) aus einem homogenen Gemisch hergestellt ist, das 6 bis 40% in Masse von Pulver aus leitfahigem Material und 60 bis 94% in Masse eines energetischen oder auch mit dem leitfahigen Material zu reagieren geeigneten Materials verknupft.

5. Plasmabrenner nach Anspruch 4, **dadurch gekennzeichnet, dass** die Schmelzsicherung (11) aus einer homogenen Mischung ausgefuhrt ist, die verknupft:
- 10 bis 40% in Masse von Kupferpulver und vorzugsweise 20%,
- 60 bis 90% in Masse einer Zusammensetzung, die Magnesium, Polytetrafluoräthylen und Kopolymer von Chlorfluorathylen verknupft, und vorzugsweise 80%.

6. Plasmabrenner nach Anspruch 4, **dadurch gekennzeichnet, dass** die Schmelzsicherung (11) aus einer homogenen Mischung ausgefuhrt ist, die verknupft:
- 10 bis 40% in Masse von Silberpulver und vorzugsweise 10%,
- 60 bis 90% in Masse einer Zusammensetzung, die Magnesium, Polytetrafluoräthylen und Kopolymer von Chlorfluorathylen verknupft, und vorzugsweise 80%.

7. Plasmabrenner nach Anspruch 4, **dadurch gekennzeichnet, dass** die Schmelzsicherung (11) aus einer homogenen Mischung ausgefuhrt ist, die verknüpft:
- 10 bis 40% in Masse von Silberpulver und vorzugsweise 20%,
- 60 bis 90% in Masse einer Zusammensetzung, die Bor und Kaliumnitrat verknupft, und vorzugsweise 80%.

8. Plasmabrenner nach einem der Anspruche 1 bis 3, **dadurch gekennzeichnet, dass** die Schmelzsicherung wenigstens eine leitfähige Schicht (26) aus Aluminium oder Magnesium umfasst, die auf einer reaktiven Schicht (27) aus Polytetrafluoräthylen oder Nitrozellulose oder Polyvinylnitrat oder Kupferoxid oder Kopolymer von Chlorfluorathylen oder Polyoxymethylen oder Polychlorid von Trifluoräthylen oder Polysulfon oder Polyvinylidenfluorid abgelegt ist.

9. Plasmabrenner nach Anspruch 8, **dadurch gekennzeichnet, dass** die Dimensionen der verschiedenen Schichten so gewahlt werden, dass 85 bis 95 Massenteile des Materials der leitfahigen Schicht mit 5 bis 15 Massenteilen des oder der Materialien der reaktiven Schicht oder Schichten verknupft werden.

10. Plasmabrenner nach Anspruch 9, **dadurch gekennzeichnet, dass** die Schmelzsicherung wenigstens eine Aluminiumschicht und wenigstens eine Schicht aus Kopolymer von Chlorfluorathylen umfasst.

11. Plasmabrenner nach einem der Anspruche 9 oder 10, **dadurch gekennzeichnet, dass** die Schmelzsicherung ebenfalls wenigstens eine Schicht eines flammenverstärkenden Materials umfasst.

12. Plasmabrenner nach Anspruch 11, **dadurch gekennzeichnet, dass** das flammenverstarkende Material Polyoxymethylen oder Nitrozellulose ist.

13. Plasmabrenner nach Anspruch 12, **dadurch gekennzeichnet, dass** das flammenverstarkende Material zwischen 15 und 25 Massenteilen liegt, die den anderen Materialien der Schmelzsicherung zugegeben werden.

14. Plasmabrenner nach einem der Anspruche 1 bis 13, **dadurch gekennzeichnet, dass** die Schmelzsicherung (11) in Form eines Rohres vorliegt, das in dem inneren Volumen angeordnet ist.

15. Plasmabrenner nach Anspruch 14, **dadurch gekennzeichnet, dass** das Rohr wenigstens einen Langsschlitz aufweist.

16. Plasmabrenner nach einem der Anspruche 1 bis 15, **dadurch gekennzeichnet, dass** die zylindrische, isolierende Hülle (6) in einem leitfahigen, rohrformigen Körper (2) angeordnet ist, der mit einer Elektrode elektrisch verbunden ist, wobei der rohrformige Korper uber wenigstens einen Teil seiner außeren Oberflache mit einem Isolationsmaterial beschichtet ist.

17. Plasmabrenner nach Anspruch 16 und einem der Ansprüche 14 oder 15, **dadurch gekennzeichnet, dass** der rohrformige Korper (2) von wenigstens zwei radialen Luftungslochern (13) durchbohrt ist, die gegenuber radialen Lochern, die in der isolierenden Hülle (6) angebracht sind, angeordnet sind, wobei Lüftungslocher und Löcher durch die rohrformige Schmelzsicherung (11) verschlossen werden.

18. Plasmabrenner nach Anspruch 16 und einem der Anspruche 14 oder 15, **dadurch gekennzeichnet, dass** die vordere Elektrode (8) von einem axialen Loch (28) durchbohrt ist.

19. Zundungsrohr für Munition, **dadurch gekennzeichnet, dass** es wenigstens einen Plasmabrenner nach einem der Anspruche 1 bis 18 umfasst.

## Claims

1. A plasma torch (1) comprising at least two electrodes (7, 8) separated by a cylindrical insulating case (6) delimiting an internal volume, said electrodes connected by a conductive ignition fuse (11) placed in the internal volume, **characterised in that** the fuse (11) comprises at least one conductive material associated with at least one energetic material or one able to react with the conductive material, the conductive material being in the form of a powder or of particles mixed with the energetic material or with the material able to react with the conductive material, or in the form of a layer (26) deposited over at least part (27) of the energetic material or material able to react with the conductive material.

2. A plasma torch according to Claim 1, wherein the conductive material is constituted by carbon or else a metal.

3. A plasma torch according to one of Claims 1 or 2, wherein the energetic material or material able to react with the conductive material is selected from among the following compounds or compositions:
Copper oxide; polytetrafluorethylene; chlorofluoroethylene copolymer; polytetrafluorethylene/ chlorofluoroethylene copolymer; Magnesium / polytetrafluorethylene / chlorofluoroethylene copolymer; Boron / potassium Nitrate; plasticised nitrocellulose coating or film; polyvinyl nitrate; Polyoxymethylene; polychlorotrifluoroethylene; polyvinyl chloride; polysulfone; polyvinylidene fluoride.

4. A plasma torch according to one the Claims 1 to 3, wherein the fuse (11) is made of a homogeneous mixture associating 6 to 40% in mass of conductive material powder and 60 to 94% in mass of an energetic material or one able to react with the conductive material.

5. A plasma torch according to Claim 4, wherein the fuse (11) is made of a homogeneous mixture associating:
- 10 to 40% in mass of copper powder, and preferably 20%,
- 60 to 90% in mass of a composition associating Magnesium, polytetrafluorethylene and chlorofluoroethylene copolymer, and preferably 80%.

6. A plasma torch according to Claim 4, wherein the fuse (11) is made of a homogeneous mixture associating:
- 10 to 40% in mass of silver powder, and preferably 20%,
- 60 to 90% in mass of a composition associating Magnesium, polytetrafluorethylene and chlorofluoroethylene copolymer, and preferably 80%.

7. A plasma torch according to Claim 5, wherein the fuse (11) is made of a homogeneous mixture associating:
- 10 to 40% in mass of silver powder, and preferably 20%,
- 60 to 90% in mass of a composition associating Boron and potassium nitrate, and preferably 80%.

8. A plasma torch according to one of the Claims 1 to 3, wherein the fuse comprises at least one conductive layer (26) of aluminium or magnesium deposited on a reactive layer (27) of polytetrafluorethylene, or nitrocellulose or polyvinyl nitrate, or copper oxide or chlorofluoroethylene copolymer, or polyoxymethylene, or polychlorotrifluoroethylene, or polysulfone, or polyfluoride of vinylidene.

9. A plasma torch according to Claim 8, wherein the dimensions of the different layers will be selected such that 85 to 95 parts in mass of the conductive layer material are associated with 5 to 15 parts in mass of the material or materials of the reactive layer or layers.

10. A plasma torch according to Claim 9, wherein the fuse comprises at least one layer of aluminium and at least one layer of chlorofluoroethylene copolymer.

11. A plasma torch according to one of Claims 9 or 10, wherein the fuse also comprises at least one layer of flame intensifying material.

12. A plasma torch according to Claim 11, wherein the flame intensifying material is polyoxymethylene or nitrocellulose.

13. A plasma torch according to Claim 12, wherein the flame intensifying material represents between 15 and 25 parts in mass added to the other materials of the fuse.

14. A plasma torch according to one of Claims 1 to 13, wherein the fuse (11) is in the shape of a tube placed in the internal volume.

15. A plasma torch according to Claim 16, wherein the tube has at least one longitudinal slit.

16. A plasma torch according to one of Claims 1 to 15, wherein the cylindrical insulating case (6) is placed in a tubular conductive body (2) electrically connected to an electrode, the tubular conductive body being coated on at least part of its surface by an insulating material.

17. A plasma torch according to Claim 16 and one of Claims 14 or 15, wherein the tubular body (2) is perforated by at least two radial vents (13) placed opposite radial holes made in the insulating case (6), vents and holes being obturated by the tubular fuse (11).

18. A plasma torch according to Claim 16 and one of Claims 14 or 15, wherein the front electrode (8) is perforated by an axial hole (28).

19. An igniter squib tube for an ammunition, wherein it comprises at least one plasma torch according to one of Claims 1 to 18.
